# EUROPÄISCHE PATENTSCHRIFT

(11) **EP 2 963 202 B1**
(45) Veröffentlichungstag und Bekanntmachung des Hinweises auf die Patenterteilung: **21.03.2018**
(21) Anmeldenummer: 15172926.6
(22) Anmeldetag: 19.06.2015
(51) Int. Cl.: E04D 12/00, E04B 1/26, E04D 13/16

(54) **VERWENDUNG EINER BEFESTIGUNGSVORRICHTUNG ZUR BEFESTIGUNG VON DACHAUFBAUTEN AN EINEM STEILDACH**
USE OF A FIXING DEVICE FOR FIXING ROOF EXTENSIONS TO A PITCHED ROOF
UTLISATION D'UN DISPOSITIF DE FIXATION DE STRUCTURES DE TOIT SUR UN TOIT EN PENTE

(30) Priorität: 03.07.2014 DE 102014109329
(43) Veröffentlichungstag der Anmeldung: 06.01.2016
(73) Patentinhaber: Monier Roofing Components GmbH, 61440 Oberursel (DE)
(72) Erfinder: Labbad, Basilius, 61440 Oberursel (DE); Müller, Catrin, 61381 Friedrichsdorf (DE)
(74) Vertreter: Grundmann, Dirk

(56) Entgegenhaltungen:
- EP-A2- 0 119 077
- CH-A2- 702 527
- DE-A1-102012 016 634
- DE-U1-202005 002 473
- DE-U1-202005 020 804
- FR-A1- 2 105 002
- FR-A1- 2 512 863
- GB-A- 2 151 274
- US-A1- 2012 291 382

## Beschreibung

Die Erfindung betrifft die Verwendung einer Befestigungsvorrichtung zum Befestigen von Dachaufbauten an einem Steildach mit einem Schraubendurchstecköffnungen zum Durchstecken von Befestigungsschrauben aufweisenden Anschraubabschnitt. Die DE 20 2007 015 887 U1 beschreibt eine Befestigungsvorrichtung zum Befestigen von Dachaufbauten an einem Steildach. Eine einen Anschraubabschnitt ausbildende Anschraubplatte ist mittels Distanzhülsen durchgreifende Befestigungsschrauben an einem Dachsparren befestigbar, wobei die Distanzhülsen eine Aufsparrendämmung durchgreifen. An der Anschraubplatte ist ein Haken zur Befestigung eines Dachaufbaus befestigt. Mittels einer Winkelplatte kann eine Befestigungsschraube schräg zur Erstreckungsrichtung des Dachsparrens ausgerichtet werden.

Die DE 10 2009 022 161 A1 beschreibt ein Befestigungselement für Dachaufbauten mit einem Befestigungskörper. Der Befestigungskörper besitzt Schraubendurchstecköffnungen, die ein Einstecken einer Befestigungsschraube in spitzwinkliger Ausrichtung zu einem unterhalb des Befestigungselementes angeordneten Dachsparren erzwingt.

Eine Befestigungsvorrichtung, die sich auf die nach außen weisenden Seite einer Aufsparrendämmung abstützt und mit die Aufsparrendämmung durchgreifenden Befestigungsschrauben am Sparren befestigt ist, beschreibt die DE 10 2010 037831 A1.

Eine Stoßverbindung zur Verbindung zweier sich kreuzender Vierkant-Holzprofile mit gleichem Querschnittsprofil beschreibt die DE 202005020804 U1. Sie besteht aus einem den Stoß der Holzprofile übergreifenden Haltebügel mit einem U-förmigen Querschnitt, wobei zwischen Seitenteilen des Haltebügels ein Aufnahmeraum verbleibt zur Aufnahme eines Vierkantholzprofils.

Einen ähnlichen Haltebügel beschreibt die FR 2105002 A1. Auch hier soll ein Vierkantprofil von einem Aufnahmeraum zwischen Seitenteilen aufgenommen werden.

Die GB 2151274 A beschreibt eine Befestigungsvorrichtung zur Befestigung von Dachaufbauten an einem Steildach mit einer ein U-Profil ausbildenden Schiene, bei der die freien Enden der Profilschenkel aufeinander zu gerichtete Endabschnitte aufweist, die in Nuten eines Dachsparrens eingreifen können.

Die US 2012/291382 A1 beschreibt eine aus einer Vielzahl von U-förmigen Metallprofilen aufgebaute Dachunterkonstruktion, bei der die freien Enden der Profilschenkel des U-Profiles weiter voneinander beabstandet sind als die Bereiche der Seitenteile, mit denen sie an den Längsrändern eines U-Stegabschnittes wurzeln.

Der Erfindung liegt die Aufgabe zugrunde, eine gattungsgemäße Befestigungsvorrichtung montagetechnisch einfach und hinsichtlich der Kraftübertragung in den Sparren günstig vorzuschlagen.

Gelöst wird die Aufgabe durch die in den Ansprüchen angegebene Erfindung. Zunächst und im Wesentlichen schlägt der Anspruch 1 Seitenteile vor, die von Längsrändern des Anschraubabschnitts abragen. Zwischen den Seitenteilen verbleibt ein Aufnahmeraum zur Aufnahme einer Konterlatte. Die Befestigungsvorrichtung wird erfindungsgemäß auf eine Konterlatte aufgesetzt, die parallel zum Sparren auf der Außenseite der Dämmung verläuft. Die Flügel stützen sich dabei auf der Dämmung ab. Bei einer Aufsparrendämmung werden die in der Regel druckbelastbaren Aufsparrendämmelemente auf die zwischen First und Traufe verlaufenden Dachsparren aufgebracht. Parallel zu den Sparren werden auf den Außenseiten der Dämmelemente Konterlatten aufgebracht, unterhalb derer die Sparren verlaufen. Die Konterlatten bieten somit Orientierungen für den Verlauf der Dachsparren, wenn die Aufsparrendämmung verlegt worden ist. Quer zu den Konterlatten verlaufen die Dachlatten, die die Dachhaut tragen. Erfindungsgemäß werden die Befestigungsvorrichtungen auf die Konterlatten aufgelegt, wobei sich die Konterlatten durch den Aufnahmeraum erstrecken. Die Innenflächen der Seitenteile liegen an den Seitenflächen der Konterlatte an. Die Unterseite der Befestigungszone, die bevorzugt von einer Befestigungsplatte ausgebildet ist, kann auf der Oberseite der Konterlatte aufliegen. Die Seitenteile bilden aufeinander zugerichtete Druckzonen aus, so dass die Befestigungsvorrichtung klemmend auf der Konterlatte aufsitzt. Zur Montage der Befestigungsvorrichtung müssen die Seitenteile geringfügig voneinander weggebogen werden. Die dabei erzeugte Verspannung bewirkt eine Klemmkraft.

Die zweiten Enden der Seitenteile sind geringer voneinander beabstandet als die Bereiche der Seitenteile, mit denen die Seitenteile an den Längsrändern des Befestigungsabschnittes wurzeln. Es ergibt sich dadurch ein leicht trapezförmiger Querschnitt. Bevorzugt besitzt zumindest eine Schraubendurchstecköffnung einen schrägen Verlauf. Die Schraubendurchstecköffnung erzwingt dadurch das Einstecken einer Befestigungsschraube in einer spitzwinkligen Ausrichtung zum Sparren. Hierzu ist der Anschraubabschnitt etwas ausgewölbt. Bevorzugt besitzt die Befestigungsvorrichtung lediglich zwei Schraubendurchstecköffnungen. Beide Schraubendurchstecköffnungen sind dem Befestigungsabschnitt zugeordnet, der sich über die Breitseitenfläche der Konterlatte erstreckt. Die Schraubendurchstecköffnungen befinden sich etwa mittig zwischen den beiden Längsrändern und einer Richtung parallel zu den Längsrändern voneinander beabstandet. Indem die Konterlatten formausfüllend im Aufnahmeraum einliegen, werden beim Durchschrauben der Befestigungsschrauben durch die Konterlatte entstehende Querkräfte von den Seitenteilen aufgefangen. Dies unterdrückt ein Splittern der Konterlatte, sodass durch die Schraubendurchtrittsöffnungen und die Konterlatte lange und durchmessergroße Befestigungsschrauben eingedreht werden können, die durch die Dämmung hindurch bis in den Sparren hineintreten, wo sie sich ihre Gewindegänge haltend eindrehen. Die Durchmesser der Befestigungsschrauben können 8 mm und mehr betragen. Eine optimale Befestigung der Befestigungsvorrichtung erfolgt mittels schräg verlaufender Schraubendurchtrittsöffnungen. Die beiden Schraubendurchtrittsöffnungen können in einem 45-Grad-Winkel zur Erstreckungsrichtung des Anschraubabschnittes bzw. des Aufnahmeraumes bzw. der Konterlatte oder des Sparrens ausgerichtet sein. Die Schraubendurchtrittsöffnungen erlauben das Einschrauben zweier Befestigungsschrauben in Erstreckungsrichtung der Konterlatte schräg voneinander weggerichteter Richtung. Es ergibt sich dann eine trapezförmige Befestigungsstruktur, wobei die beiden Befestigungsschrauben entlang der Trapezschenkel verlaufen. In einer bevorzugten Ausgestaltung der Erfindung bilden die Seitenteile zwei Flügel und/oder vier Stützfüße aus. Die vier Stützfüße bilden jeweils zwei Stützfußpaare. Mit den Stützfüßen stützen sich die Seitenteile auf der Wärmedämmung ab. Zur Verminderung der Flächenpressung ragen von den zweiten Enden der Seitenteile Flügel ab. Die Flügel ragen jeweils vom Aufnahmeraum weg. Die Flügel liegen in einer gemeinsamen Ebene und stützen sich gemeinsam an der Oberseite der Dämmung ab. Das Befestigungssystem kann somit auf eine Konterlatte, die ein typisches Maß von 40 x 60 mm aufweist, aufgeklemmt werden. Im Bereich der freien Enden der Seitenwände ist die lichte Weite geringer als die Dicke der Konterlatte. Auf diese Weise weitet sich der U-förmige Querschnitt eines so ausgebildeten Blechsattels beim Aufschieben auf die Konterlatte auf. Die dabei entstehende Rückstellkraft führt dazu, dass die Seitenwände fest an das Holz der Konterlatte angepresst werden. Dadurch ergibt sich ein fester Sitz der sattelförmigen Befestigungsvorrichtung auf der Konterlatte, sodass ein Zersplittern der Konterlatte beim Eindrehen der Schrauben verhindert wird. Die Befestigungsvorrichtung kann von einem aus Blech bestehenden Stanzbiegeteil oder aus einem aus Metall bestehenden Gussteil ausgebildet werden. Wird die Befestigungsvorrichtung als Stanzbiegeteil ausgebildet, so sind bevorzugt jeweils zwei Seitenteile an den beiden Enden des Anschraubabschnitts vorgesehen. Im Bereich dieser Enden des Anschraubabschnittes befinden sich auch die beiden Schraubendurchtrittsöffnungen mit voneinander weg gerichteten Neigungen. Zwischen den so ausgebildeten Seitenteilpaaren befindet sich ein Freischnitt. Ein Blechabschnitt bildet dort eine Befestigungseinrichtung für einen Teil eines Dachaufbaus oder eines Bretts. Die Befestigungseinrichtung kann quer nach oben abragende Seitenwände aufweisen zur Befestigung an einem quer zu den Konterlatten verlaufenden Brett. Die Befestigungseinrichtung kann seitlich von der Anschraubplatte abragen. Es können zwei Befestigungseinrichtungen, die jeweils eine U-Form aufweisen vorgesehen sein, die jeweils an einer Längsrandkante des Befestigungsabschnitts befestigt sind. Es ist aber auch vorgesehen, dass die Befestigungseinrichtungen lediglich Winkelstücke sind, die an den Längsrändern des Anschraubabschnittes befestigt sind. Bevorzugt sind die Befestigungseinrichtungen materialeinheitlich an dem Anschraubabschnitt befestigt. Eine als Gussteil ausgebildete Befestigungsvorrichtung kann Flügel aufweisen, die sich über die gesamte Länge des Anschraubabschnitts erstrecken. Die Befestigungseinrichtung kann ein Haken sein, der dem Anschraubabschnitt örtlich zugeordnet ist. In einer bevorzugten Weiterbildung der Erfindung ist ein Adapter vorgesehen. Es handelt sich um einen länglichen, im Querschnitt U-förmigen Körper, der in den Aufnahmeraum eingesetzt werden kann, um die lichte Weite des Aufnahmeraumes zur Verwendung der Vorrichtung an querschnittskleineren Konterlatten zu ermöglichen. Der Adapter kann aus Kunststoff bestehen. Er kann an seiner Außenwandung eine Vielzahl von Rippen, insbesondere kreuzweise angeordnete Rippen aufweisen, die sich an die Innenseite der Seitenteile bzw. an die Unterseite der von dem Anschraubabschnitt ausgebildeten Anschraubplatte anliegen. Zur Fixierung des Adapters im Aufnahmeraum können von der Seitenwand des Adapters Vorsprünge abragen, die in entsprechende Öffnungen des Aufnahmeraums, die den Seitenteilen zugeordnet sind, einrasten.

Ausführungsbeispiele der Erfindung werden nachfolgend anhand beigefügter Zeichnungen erläutert. Es zeigen:
- Figur 1:: In einer perspektivischen Darstellung ein erstes Ausführungsbeispiel der Erfindung,
- Figur 2:: das erste Ausführungsbeispiel in der Draufsicht,
- Figur 3:: das erste Ausführungsbeispiel in der Ansicht,
- Figur 4:: das erste Ausführungsbeispiel in der Seitenansicht,
- Figur 5:: das erste Ausführungsbeispiel in einer Darstellung gemäß Figur 4, jedoch in einer an einer Dachunterkonstruktion befestigten Stellung,
- Figur 6:: die auf eine Konterlatte aufgesetzte Befestigungsvorrichtung des ersten Ausführungsbeispiels in einer Ansicht gemäß Pfeil IV in Figur 5,
- Figur 7:: die Draufsicht auf die an dem Dach befestigte Befestigungsvorrichtung,
- Figur 8:: eine Darstellung gemäß Figur 1 eines zweiten Ausführungsbeispiels,
- Figur 9:: eine Darstellung gemäß Figur 2 des zweiten Ausführungsbeispiels,
- Figur 10:: eine Darstellung gemäß Figur 3 des zweiten Ausführungsbeispiels,
- Figur 11:: eine Darstellung gemäß Figur 4 des zweiten Ausführungsbeispiels,
- Figur 12:: eine Darstellung gemäß Figur 5 des zweiten Ausführungsbeispiels,
- Figur 13:: eine Darstellung gemäß Figur 6 des zweiten Ausführungsbeispiels,
- Figur 14:: eine Darstellung gemäß Figur 7 des zweiten Ausführungsbeispiels,
- Figur 15:: eine Darstellung gemäß Figur 1 eines dritten Ausführungsbeispiels,
- Figur 16:: eine Darstellung gemäß Figur 2 des dritten Ausführungsbeispiels,
- Figur 17:: eine Darstellung gemäß Figur 3 des dritten Ausführungsbeispiels,
- Figur 18:: eine Darstellung gemäß Figur 4 des dritten Ausführungsbeispiels,
- Figur 19:: eine Darstellung gemäß Figur 5 des dritten Ausführungsbeispiels,
- Figur 20:: eine Darstellung gemäß Figur 6 des dritten Ausführungsbeispiels,
- Figur 21:: eine Darstellung gemäß Figur 7 des dritten Ausführungsbeispiels,
- Figur 22:: eine perspektivische Darstellung eines Adapters,
- Figur 23:: eine Draufsicht auf den Adapter gemäß Figur 22,
- Figur 24:: eine Seitenansicht auf den Adapter gemäß Figur 22,
- Figur 25:: eine Seitenansicht des Adapters gemäß Figur 22 und
- Figur 26:: in einem Schnitt einen in einer Befestigungsvorrichtung gemäß der Figuren 15 bis 21 eingesetzten Adapter gemäß der Figuren 22 bis 25.

Bei den beiden in den Figuren 1 bis 7 bzw. 8 bis 14 dargestellten Ausführungsbeispielen handelt es sich um Stanzbiegeteile, die aus einem Blechteil bestehen. Durch Ausstanzen und anschließendes Biegen sind die nachfolgend beschriebenen Befestigungsvorrichtungen gefertigt.

Ein mittlerer langgestreckter, einen rechteckigen Grundriss aufweisender Anschraubabschnitt 1 bildet eine Anschraubplatte. Von den beiden voneinander weg weisenden Endbereichen ragen von den Längsrändern 5 jeweils paarweise Seitenteile 2 ab. Der Abstand der Innenwände der Seitenteile 2 beträgt im Bereich ihrer Wurzeln, also unmittelbar im Bereich der Längsränder 5 etwa 60 mm. Im Bereich ihrer zweiten Enden 2' ist der Abstand der Innenwände der Seitenteile 2 voneinander etwas geringer, sodass der sich zwischen den Seitenteilen 2 ausbildende Aufnahmeraum 6 einen leicht trapezförmigen Querschnitt besitzt. Die Höhe der Seitenteile 2 beträgt etwa 40 mm.

Von den zweiten Enden 2' der Seitenteile 2 ragen voneinander weg gerichtete Flügel 7 ab. Die Flügel 7 erstrecken sich in etwa in einer gemeinsamen Ebene. Zwischen den beiden paarweise angeordneten Seitenteilen 2 bzw. den paarweise angeordneten Flügeln 7 erstreckt sich ein Freischnitt 8. Der dort freigeschnittene Abschnitt der Seitenteile 2 bildet einen sich parallel zur Erstreckungsebene der Flügel 7 erstreckender Fortsatz 9, der eine Befestigungseinrichtung zur Befestigung eines Dachaufbaus ausbildet. Von dem streifenförmigen Fortsatz 9 ragen quer zur Erstreckungsrichtung des Aufnahmeraumes 6 Seitenwände 10 senkrecht nach oben, sodass die Befestigungseinrichtungen 9 jeweils eine U-förmige Struktur ausbilden. Die Seitenwände 10 besitzen Öffnungen 11 zum Durchtritt von Nägeln oder Schrauben, mit denen ein in den U-Strukturen 10, 11 liegendes Brett an der Befestigungsvorrichtung befestigt werden kann. Die beiden U-förmigen Befestigungsstrukturen 9,10 sind durch die Breite des Anschraubabschnittes 1 voneinander beabstandet. Die Fortsätze 9, die von den beiden Seiten des Anschraubabschnittes 1 abragen liegen etwa in einer gemeinsamen Ebene. Die davon abragenden Seitenwände 10 liegen ebenfalls in einer gemeinsamen Ebene, die allerdings quer zur Ebene der Fortsätze 9 verläuft.

Im Bereich der freien Enden des Anschraubabschnittes 1, also zwischen den Flügeln 7 befinden sich Öffnungen in dem Anschraubabschnitt 1. Es handelt sich um Schraubendurchtrittsöffnungen 3. Die Schraubendurchtrittsöffnungen sind im Bereich von Ausprägungen angeordnet, sodass sie das Einstecken von Befestigungsschrauben 4 in etwa in einem 45-Grad-Winkel zur Anschraubplatte 1 erzwingen.

Die Figuren 5 bis 7 zeigen eine an einer Dachunterkonstruktion befestigte Befestigungsvorrichtung. Die Dachunterkonstruktion besteht aus Sparren 24, die zwischen Traufe und First verlaufen. Eine Vielzahl parallel zueinander verlaufende Sparren 24 tragen Dämmelemente 23. Parallel zu den Sparren 24 und auf Höhe der Sparren 24 erstrecken sich auf den Dämmelementen 23 Konterlatten 22, die typischerweise ein Querschnittsmaß von 60 mm mal 40 mm aufweisen. Auf einer Konterlatte 22 ist eine Befestigungsvorrichtung aufgesetzt. Da der lichte Abstand der beiden Seitenteile 2 im Bereich ihrer zweiten Enden 2' etwas geringer ist, als die Breite der Konterlatte müssen die Seitenteile 2 geringfügig voneinander weg gebogen werden, damit die Befestigungsvorrichtung wie in den Figuren 5 bis 7 gezeigt, auf die Konterlatte 22 aufgesetzt werden kann. Im aufgesetzten Zustand liegen die Seitenteile 2 klemmend an den Seitenwänden der Konterlatte. In der Figur 6 verlaufen die beiden Seitenteile 2 spitzwinklig zueinander. Die Seitenteile 2 können aber auch derart an den Seitenwänden einer Konterlatte anliegen, dass sie parallel zueinander verlaufen.

Die Befestigung der Befestigungsvorrichtung am Sparren erfolgt mit langen, mindestens 8 mm dicken Vollgewinde-Befestigungsschrauben. Diese Werden durch die schräg verlaufenden Schraubendurchtrittsöffnungen 3 zunächst durch die Konterlatten 22 und dann durch die Dämmung 23 hindurchgeschraubt, bis sich ihr Spitzenbereich im Sparren 24 verankert. Der Figur 5 ist zu entnehmen, dass die Befestigungsschrauben 5 entlang der Schenkel eines Trapezes verlaufen. Sie greifen in Gegenrichtung geneigt, schräg in die Sparren 24 ein.

Die Befestigungseinrichtung 9 dient zur Aufnahme eines Teils eines Dachaufbaus. Im Ausführungsbeispiel trägt die Befestigungseinrichtung 9 ein Brett 25, welches sich an einer Seitenwand 10 abstützt. Es können Bretter mit verschiedener Breite zwischen den beiden Seitenwänden 10 angeordnet werden.

Die Flügel 7 liegen auf der Oberseite der Dämmung 23 auf. Hierdurch werden Druckkräfte mit verminderter Flächenpressung in die Dämmung 23 eingeleitet. Da sich die Flügel 7 auf beiden Seiten der Konterlatte 22 erstrecken, sind sie auch in der Lage, eventuelle auf die Befestigungsvorrichtung bezogen auf die Erstreckungsrichtung der Konterlatte 22 aufgebrachte Drehmomente in die Dämmung 23 einzuleiten. Es wird somit eine Torsion der Konterlatte 22 weitestgehend vermieden.

Das in den Figuren 11 bis 14 dargestellte zweite Ausführungsbeispiel entspricht in wesentlichen Teilen dem ersten Ausführungsbeispiel. Der Freischnitt 8 ist hier etwas kürzer ausgebildet, sodass die Flügel 7 eine etwas größere Länge besitzen. Die Ausklinkungen aus dem Freischnitt 8 sind hier senkrecht nach oben gebogen und bilden somit gewissermaßen Verlängerungen der Seitenteile 2. Von diesen Befestigungseinrichtungen 9 ragen Seitenwände 10 ab, die in einer gemeinsamen Ebene liegen. Die Seitenwände 10 bilden Stützwände zum Abstützen bspw. eines Bretts 25. Die Figuren 12 bis 14 zeigen, dass das zweite Ausführungsbeispiel in ähnlicher Weise wie das erste Ausführungsbeispiel an einer Konterlatte montiert wird. Es wird deshalb auf die obigen Ausführungen Bezug genommen.

Das in den Figuren 15 bis 21 dargestellte Ausführungsbeispiel besteht aus Metall. Es handelt sich hier um ein Gussbauteil. Das Gussbauteil bildet einen Anschraubabschnitt 1 aus, der die Form eines länglichen Rechtecks ausbildet. Von den Längsrändern 5 ragen quer zur Erstreckungsebene des Anschraubabschnittes 1 über die gesamte Länge des Anschraubabschnitts jeweils Seitenteile 2 ab. Zwischen den Seitenteilen bildet sich ein Aufnahmeraum 6 aus zur Aufnahme einer Konterlatte 22. Auch hier sind die beiden zweiten Enden 2' der Seitenteile 2 geringer voneinander beabstandet als die Breite der Konterlatte, sodass die Befestigungsvorrichtung im Klemmsitz auf die Konterlatte aufsetzbar ist.

Von den zweiten Ende 2' der Seitenteile 2 ragen Flügel 7 ab. Die Flügel erstrecken sich hier über die gesamte Länge der Befestigungsvorrichtung und stützen sich im montierten Zustand auf der Oberseite einer Aufsparrendämmung ab.

Eine erste Befestigungsöffnung 3 wird von einer schrägen Bohrung ausgebildet, die einer durch die Schraubendurchtrittsöffnung 3 gesteckte Befestigungsschraube eine Neigungsrichtung bezogen auf die Erstreckungsebene des Anschraubabschnittes 1 verleiht.

Ein zweite Schraubendurchtrittsöffnung 3' erstreckt sich quer Erstreckungsebene des Anschraubabschnittes 1, sodass eine durch diese Schraubendurchtrittsöffnung 3 hindurchtretende Befestigungsschraube senkrecht in einen Dachsparren 24 eingeschraubt wird.

Von der Oberseite des Anschraubabschnittes 1 ragt eine Seitenwand 11 ab. Diese wird rückwärtig durch Versteifungselemente 13 versteift. Von der Seitenwand 10 ragt eine Hakenplatte 12 ab, die sich in etwa parallel zum Anschraubabschnitt 1 erstreckt. In den dadurch gebildeten Haken kann ein Brett 25 eingelegt werden, wie es die Figuren 19 bis 21 zeigen. Diese Figuren zeigen darüber hinaus, dass die durch die Schraubendurchtrittsöffnung 3' hindurchgesteckte Schraube quer zu seiner Erstreckungsrichtung in den Dachsparren 24 eingedreht ist, während eine zweite Befestigungsschraube 4, die durch die Schraubendurchtrittsöffnung 3 hindurchgesteckt ist, in einem 45-Grad-Winkel in den Dachsparren 24 eingeschraubt worden ist.

Die Figuren 22 bis 25 zeigen ein Adapterstück. Es handelt sich um einen U-förmigen Kunststoffkörper, der einen U-Steg 16 und U-Schenkel 17 aufweist. Von den Außenwänden des U-Stegs 16 bzw. den Außenwänden der U-Schenkel 17 ragen kreuzweise verlaufende Stege 18,19 ab. Es handelt sich dabei um Distanzstege. Im U-Steg 16 befinden sich darüber hinaus zwei Längsschlitze 21.

Von den U-Schenkeln 17 ragen seitliche Vorsprünge 20 ab, die Rastvorsprünge ausbilden. Der Zwischenraum zwischen den U-Schenkeln 17 bzw. dem U-Steg 16 hat eine Querschnittsfläche für die querschnittskleiner Konterlatten.

Die Figur 26 zeigt die Verwendung des Adapters 15. Er wird in den Aufnahmeraum 6 einer der zuvor beschriebenen Befestigungsvorrichtungen und insbesondere in den Aufnahmeraum 6 des dritten Ausführungsbeispiels eingesetzt. Dabei rasten die Rastvorsprünge 20 in Rastausnehmungen 14 der Seitenteile 2 ein. Der Adapter ist dann formschlüssig in dem Aufnahmeraum 6 gefesselt. Die Rippen 18,19 stützen sich an den Innenwänden der Seitenteile 2 bzw. der Unterseite der Anschraubplatte 1 ab.

**Bezugszeichenliste:**

| | | | |
|---|---|---|---|
| 1 | Anschraubabschnitt -platte | 25 | Teil eines Dachaufbaus, Brett |
| 2 | Seitenteil | | |
| 2' | Freies Ende | | |
| 3 | Schraubendurchtrittsöffnung | | |
| 3' | Schraubendurchtrittsöffnung | | |
| 4 | Befestigungsschraube | | |
| 5 | Längsrand | | |
| 6 | Aufnahmeraum | | |
| 7 | Flügel | | |
| 8 | Freischnitt | | |
| 9 | Befestigungseinrichtung | | |
| 10 | Seitenwand | | |
| 11 | Öffnung | | |
| 12 | Haken | | |
| 13 | Versteifung | | |
| 14 | Öffnung | | |
| 15 | Adapter | | |
| 16 | U-Steg | | |
| 17 | U-Schenkel | | |
| 18 | Rippe | | |
| 19 | Rippe | | |
| 20 | Vorsprung | | |
| 21 | Längsschlitz | | |
| 22 | Konterlatte | | |
| 23 | Dämmung + Sparren | | |
| 24 | Sparren | | |

## Patentansprüche

1. Verwendung einer Befestigungsvorrichtung zum Befestigen von Dachaufbauten an einem Steildach mit einem Schraubendurchstecköffnungen (3) zum Durchstecken von Befestigungsschrauben aufweisenden Anschraubabschnitt (1), der Längsränder (5) aufweist, mit zwei Seitenteilen (2), die jeweils mit einem ersten Ende an den Längsrändern (5) befestigt sind und zweite Enden aufweisen, die geringer voneinander beabstandet sind, als die ersten Enden, so dass sich zwischen den Seitenteilen (2) ein Aufnahmeraum (6) mit einem trapezförmigen Querschnitt ausbildet, und mit von den zweiten Enden (2') der Seitenteile (2) in Richtung weg vom Aufnahmeraum (6) abragenden, sich in einer gemeinsamen Ebene erstreckenden Flügeln (7), wobei die Seitenteile (2) aufeinander zugerichtete Druckzonen ausbilden und klemmend an den Seitenflächen einer auf einer Dämmung (23) befestigten Konterlatte (22) anliegen und sich die Flügel (7) auf der Dämmung (23), die zwischen der Konterlatte (22) und Sparren (24) vorgesehen ist, abstützen.

2. Verwendung nach Anspruch 1, **dadurch gekennzeichnet, dass** zumindest eine der Schraubendurchstecköffnungen (3) das Einschrauben einer Befestigungsschraube (4) in einer spitzwinkligen Ausrichtung in einen unterhalb der Konterlatte angeordneten Dachsparren (24) erzwingt.

3. Verwendung nach Anspruch 2, **dadurch gekennzeichnet, dass** zwei Schraubendurchstecköffnungen (3) zum Einschrauben in Erstreckungsrichtung der Konterlatte (22) schräg voneinander weggerichteter Schrauben (4) vorgesehen sind.

4. Verwendung nach einem der vorhergehenden Ansprüche, **dadurch gekennzeichnet, dass** jeweils zwei Seitenteile (2) jeweils an den Längsrändern des Anschraubabschnitts vorgesehen sind.

5. Verwendung nach einem der vorhergehenden Ansprüche, **dadurch gekennzeichnet, dass** der Anschraubabschnitt (1) eine Anschraubplatte ist, die Trägerin einer Befestigungseinrichtung (9) für zumindest einen Teil des Dachaufbaus (25) ist.

6. Verwendung -nach einem der vorhergehenden Ansprüche, **gekennzeichnet durch** einen in den Aufnahmeraum (6) einsetzbaren Adapter (15) zur Verminderung der lichten Weite des Aufnahmeraums (6).

## Claims

1. Use of a fixing device for fixing roof structures to a high-pitched roof, comprising a screwing portion (1) which comprises screw through-holes (3) for inserting fixing screws and comprises longitudinal edges (5), comprising two side parts (2) which are each fixed by a first end to one of the longitudinal edges (5) and comprise second ends which are at a shorter distance from one another than the first ends, such that a receiving space (6) having a trapezoidal cross section is formed between the side parts (2), and comprising wings (7) which extend in a common plane and protrude from the second ends (2') of the side parts (2) away from the receiving space (6),
wherein the side parts (2) form pressure regions directed towards one another and rest in a clamping manner on the side surfaces of a counter batten (22) fixed to insulation (23), and the wings (7) are supported on the insulation (23), which is provided between the counter batten (22) and rafters (24).

2. Use according to claim 1, **characterised in that** at least one of the screw through-holes (3) forces a fixing screw (4) to be screwed into a roof rafter (24) arranged below the counter batten, in an acute-angled orientation.

3. Use according to claim 2, **characterised in that** two screw through-holes (3) are provided that are intended for screwing in screws (4) that point obliquely away from each other in the extension direction of the counter batten (22).

4. Use according to any of the preceding claims, **characterised in that** in each case two side parts (2) are provided on the longitudinal edges of the screwing portion.

5. Use according to any of the preceding claims, **characterised in that** the screwing portion (1) is a screwing plate, which is a carrier for a fixing device (9) for at least part of the roof structure (25).

6. Use according to any of the preceding claims, **characterised by** an adapter (15) that can be inserted into the receiving space (6) and is intended for reducing the clear width of the receiving space (6).

## Revendications

1. Utilisation d'un dispositif de fixation pour fixer des structures de toit à une toiture en pente, avec une partie de vissage (1) présentant des ouvertures de passage de vis (3) pour le passage de vis de fixation et présentant des bords longitudinaux (5), avec deux parties latérales (2) qui sont fixées chacune avec une première extrémité aux bords longitudinaux (5) et présentant des deuxièmes extrémités qui sont moins écartées que les premières extrémités de manière à former un espace de réception (6) entre les parties latérales (2) ayant une section transversale de forme trapézoïdale, et avec des ailes (7) s'étendant dans un plan commun et faisant saillie depuis les deuxièmes extrémités (2') des partis latérales (2) dans la direction opposée à l'espace de réception (6), dans lequel les parties latérales (2) forment des zones de pression orientées l'une vers l'autre et sont en contact de serrage contre les surfaces latérales d'une contre-latte (22) fixée sur une isolation (23) et les ailes (7) prennent appui sur l'isolation (23) qui est prévue entre la contre-latte (22) et les chevrons (24).

2. Utilisation selon la revendication 1, **caractérisée en ce qu'**au moins une des ouvertures de passage de vis (3) contraint dans une orientation à angle aigu le vissage d'une vis de fixation (4) dans un chevron (24) agencé sous la contre-latte.

3. Utilisation selon la revendication 2, **caractérisée en ce que** sont prévues deux ouvertures de passage de vis (3) pour le vissage dans la direction d'extension de la contre-latte (22), de vis (4) inclinées en éloignement l'une de l'autre.

4. Utilisation selon l'une des revendications précédentes, **caractérisée en ce qu'**à chaque fois deux parties latérales (2) sont prévues respectivement aux bords longitudinaux de la partie à visser.

5. Utilisation selon l'une des revendications précédentes, **caractérisée en ce que** la partie de vissage (1) est une plaque de vissage qui est porteuse d'un dispositif de fixation (9) pour au moins une partie de la structure de toit (25).

6. Utilisation selon l'une des revendications précédentes, **caractérisée par** un adaptateur (15) insérable dans l'espace de réception (6) pour réduire la largeur libre de l'espace de réception (6) .
